# EUROPÄISCHE PATENTSCHRIFT

(11) **EP 2 402 506 B1**
(45) Veröffentlichungstag und Bekanntmachung des Hinweises auf die Patenterteilung: **31.08.2016**
(21) Anmeldenummer: 11004506.9
(22) Anmeldetag: 01.06.2011
(51) Int. Cl.: E01B 7/02

(54) **Rollvorrichtung für eine Zungenschiene einer Weiche**
Roller device for a switch tongue
Dispositif de roulement pour une lame d'un aiguillage

(30) Priorität: 01.07.2010 DE 102010025770
(43) Veröffentlichungstag der Anmeldung: 04.01.2012
(73) Patentinhaber: SCHWIHAG AG, 8274 Tägerwilen (CH)
(72) Erfinder: Rützel, Tilmann, 78462 Konstanz (DE); Meyer, Frank, 78333 Stockach (DE); Wientges, Bernd, 78464 Konstanz (DE)
(74) Vertreter: Valentin, Ekkehard

(56) Entgegenhaltungen:
- EP-A2- 1 052 330
- JP-A- H11 278 271

## Beschreibung

Die Erfindung betrifft eine Rollvorrichtung für eine einer Backenschiene zugeordneten Zungenschiene einer Weiche, umfassend einen zumindest eine Rolle aufnehmenden Rollenträger, der auf einer Schienenunterlagsplatte, ausgebildet als Gleitplatte oder Gleitstuhlplatte, über ein Federelement federnd gelagert ist, wobei die Zungenschiene zumindest beim Verstellvorgang auf der Rolle aufliegt und der Rollenträger auf einer mit der Schienenunterlagsplatte verbundenen Halteplatte und um eine Achse der Halteplatte schwenkbar federnd angeordnet ist.

Solchermaßen ausgebildete Rollvorrichtungen sind aus der JP H 11 278 271 A, die als nächstliegender Stand der Technik gilt, und der WO 2008/106708 A1 im Stand der Technik hinlänglich bekannt und ermöglichen, dass die Zungenschiene beim Öffnungs- bzw. Verstellvorgang leicht angehoben wird und dadurch keinen Kontakt mehr zum Gleitstuhl oder zur Gleitfläche der Schienenunterlagsplatte aufweist. Die Zungenschiene bewegt sich dabei über Rollen- oder Walzkörper, die eine erhebliche Reduzierung der Umstellkräfte bewirken und eine Schmiermittelfreiheit auf den Gleitstühlen oder Gleitflächen ermöglichen.

Zur genauen Höheneinstellung der obersten Tangentialebene der Rollen werden diese federnd gelagert, wie beispielsweise auch in der DE 295 09 542 U1 beschrieben.

Die Rollenlagerung übt hierbei eine reine Tragfunktion während des Verstellvorgangs aus, so dass die Zungenschiene in anliegender Stellung an der Backenschiene auf dem Gleitstuhl oder der Gleitfläche der Schienenunterlagsplatte aufliegt.

In diesem sogenannten geschlossenen Zustand liegt die Zungenschiene innerhalb der Weichenanordnung mit ihrer Zungenspitze an der Backenschiene und mit ihrem Wurzelbereich bzw. Zungenschienensteg an Stützknaggen oder Distanzblöcken an. Nach längerem Betriebseinsatz, d.h. durch vielfaches Überfahren der Zungenschiene mit der vollen Radlast im Wurzelbereich, verändert sich die vorgegebene bzw. vorgebogene Form der Zungenschiene in Schienenlängsrichtung. Die Formänderung hat zur Folge, dass die Zungenschiene im Stegbereich nicht mehr zur Anlage an den Stützknaggen bzw. Distanzblöcken kommt. Dieser Zustand kann beim Überfahren zu einem erheblichen Verschleiß auf den Gleitstühlen oder den Gleitflächen der Schienenunterlagsplatten führen, da die Zungenschiene in unerwünschter Weise erst durch die Querkraft des überfahrenden Rades zur Anlage an die Stützknaggen gebracht wird. Dabei treten ganz erhebliche Reibungskräfte zwischen der Zungenfußunterseite und dem Gleitstuhl oder den Gleitflächen der jeweiligen Schienenunterlagsplatte auf, bedingt durch die zusätzlich wirkende vertikale Radkraft.

Um diesen Nachteil zu vermeiden, ist es durch die EP 0 654 561 B1 bekannt geworden, dass ein Rollenträger mit zumindest einer Aufnahme für zumindest eine Rolle federnd in Richtung zur Backenschiene gehalten ist, wodurch die Zungenschiene über die Rolle an der Backenschiene anliegt und somit der Widerstand bei der Bewegung der Zungenschiene gering gehalten wird.

Hierzu wird die Rolle über eine Blattfeder teilweise unter die Zungenschiene geschoben. Durch Distanzstücke kann dann eine entsprechende Fixierung der Rolle gegen die Kraft einer separaten Feder in Anlage an den Fuß der Zungenschiene erreicht werden.

Die vorliegende Rollenvorrichtung ist über die Blattfedern und an ihren jeweiligen Enden vorgesehene Halteelemente auf zwei benachbarten Weichenschwellen eines Gleisbetts gelagert und liegt somit in der Mitte des zwischen zwei Weichenschwellen ausgebildeten Schwellenfaches.

Die Rollvorrichtung ragt dadurch in den Stopfbereich zur Verfestigung von Schotter unterhalb der Weichenschwellen hinein. Das bedeutet, die Rollvorrichtung muß vor dem Stopfen des Schotters ausgebaut, danach wieder eingebaut und anschließend neu justiert werden.

Ferner kann diese Rollvorrichtung erst dann eingebaut werden, wenn die Weichenanlage mit Gleisschwellen vor Ort errichtet wurde. Dies führt zu arbeitstechnischen Mehraufwendungen und Zeitverzögerungen auf der Baustelle.

Der Erfindung liegt die Aufgabe zugrunde, eine gattungsgemäße Rollvorrichtung zu schaffen, bei der die Rollen sowohl in ihrer Höhe als auch horizontal in Bezug auf die Zungenschiene exakt positioniert und bestehende Weichen ohne großen Arbeitsaufwand umgerüstet werden können.

Diese Aufgabe wird erfindungsgemäß dadurch gelöst, dass sich der Rollenträger unmittelbar seitlich neben der Schienenunterlagsplatte zwischen zwei Weichenschwellen oder Schienenbefestigungspunkten befindet, wobei die Kolbenstange durch einen Vertikalschenkel des Rollenträgers und einem unterhalb eines Horizontalschenkels mit Luft zur Rolle an der Halteplatte ausgebildeten Anschlag hindurchgeführt und auf ihr vorkragendes Gewindeende eine Gewindemutter aufgeschraubt ist.

Die gesamte Anordnung zum federbeaufschlagten Verschwenken der die Zungenschiene abstützenden und in der anliegenden Position an die Stützknaggen und die Backenschiene andrückenden Rolle ist damit integraler Bestandteil jeweils einer Schienenunterlagsplatte.

Das mit dem Rollenträger und der Halteplatte verbundene Federelement beaufschlagt dabei über sein Federmittel, beispielsweise eine Teller- oder Spiralfeder, den vertikalen Schenkel des Rollenträgers mit einer definierten, permanent anstehenden Federkraft.

In der abliegenden Stellung der Zungenschiene von der Backenschiene respektive beim Verstellvorgang von der anliegenden Stellung an der Backenschiene in die abliegende Stellung, wird der Rollenträger über den auf der Rolle aufliegenden Zungenschienenfuß und der Last der Zungenschiene gegen die Federkraft niedergedrückt. Die Vorspannung des Federmittels ist dabei so gewählt, dass trotz der Last durch die Zungenschiene der Scheitel der Rolle oberhalb der Schienenunterlagsplatte liegt und somit die Zungenschiene in der abliegenden Stellung bzw. beim Verstellvorgang mit Luft zur Schienenunterlagsplatte auf der Rolle aufliegt.

In der anliegenden Stellung der Zungenschiene an der Backenschiene, der sogenannten Funktionsstellung in der Weiche, entspannt sich das Federmittel und die Federkraft verschwenkt den Rollenträger in Richtung auf den Anschlag der Halteplatte. Einhergehend damit liegt die Rolle unterhalb ihres oberen Scheitels am Zungenfuß der Zungenschiene an und drückt diese mit der voreingestellten, definierten Federkraft gegen die Backenschiene bzw. die Stützknaggen.

Bei der erfindungsgemäßen Rollvorrichtung, welche zum Verstellen der Zungenschiene auch mehrere hintereinander bzw. nebeneinander im Rollenträger angeordnete Rollen aufweisen kann, besteht somit keine Verbindung zu benachbarten Weichenschwellen bzw. Schienenunterlagsplatten einer Weichenanlage. Der Stopfbereich ist unverbaut und jederzeit frei zugänglich.

Dies bedeutet, dass die Halteplatte und der über eine Achse schwenkbeweglich mit ihr verbundene Rollenträger sowie ein diesen mit einer voreingestellten Federkraft beaufschlagendes Federelement bereits in einer Werkstatt auf der Schienenunterlagsplatte vormontiert werden kann. Vor Ort, in der Weichenanlage, braucht bei der Erstmontage der Rollenvorrichtung auf beispielsweise einer Gleisschwelle dann lediglich der horizontale Abstand des Rollenträgers in Bezug auf die Backen- bzw. Zungenschiene eingestellt zu werden. Dazu ist die Halteplatte vorteilhaft mit in Längsrichtung zur Schienenunterlagsplatte verlaufenden Langlöchern versehen.

Eine bevorzugte Ausgestaltung der Erfindung sieht vor, dass der Rollenträger als Winkelprofil ausgebildet ist, dessen horizontal zur Halteplatte verlaufender Schenkel die Rolle aufnimmt und dessen vertikal nach unten verlaufender Schenkel von dem Federelement beaufschlagt wird. Das Winkelprofil und das den vertikalen Schenkel beaufschlagende Federelement sind dabei quer zur Backenschiene unterhalb der Zungenschiene angeordnet. Zum einen bietet diese Anordnung einen guten Schutz vor Beschädigungen und zum andern bleibt gleichwohl ein genügend großer Freiraum zwischen den Weichenschwellen, so dass in diesem Bereich auch noch nach der Montage der Rollvorrichtung eine Verfestigung des üblichen Schotters durch Stopfen vorgenommen werden kann.

Weitere Einzelheiten und Merkmale der Erfindung ergeben sich aus den Ansprüchen und der nachfolgenden Beschreibung, in der ein in den Zeichnungen dargestelltes Ausführungsbeispiel der Erfindung näher erläutert ist. Es zeigen:
- Fig. 1: eine auf einer Weichenschwelle einer Weiche angeordnete Rollvorrichtung in der von der Backenschiene abliegenden Position der Zungenschiene, im Querschnitt durch die Schienen;
- Fig. 2: die Rollvorrichtung gemäß Fig. 1 mit dem gegenüber anliegender Zungenschiene;
- Fig. 3: als Einzelheit der Fig. 1 und 2 die Rollvorrichtung mit Federelement in einer perspektivischen Gesamtansicht; und
- Fig. 4: eine Draufsicht von Fig. 2.

In Fig. 1 ist als Einzelheit eines ohne Stell- und Verschlusseinrichtung gezeigten Weichenstellsystems am Beispiel eines der beiden im Abstand parallel voneinander verlaufenden Schienenstränge eine mit einer Rollvorrichtung ausgebildete Schienenunterlagsplatte 1 dargestellt, die auf einer - zum Beispiel aus Beton hergestellten - Weichenschwelle 2 einer Weicheneinrichtung zum Umstellen der Zungenschienen montiert ist. Die Schienenunterlagsplatte 1 ist als Gleitstuhl 3 ausgebildet, in den einerseits eine Backenschiene 4 verspannt ist und der andererseits eine Auflagefläche 5 für eine Zungenschiene 6 bereitstellt.

An der Backenschiene 4 sind der Zungenschiene 6 zugewandt Stützknaggen 7 angeordnet, von denen in den Figuren eine zu erkennen ist. In einer Weicheneinrichtung liegt die Zungenschiene 6 in Funktionsstellung über die Länge der Weiche der Backenschiene 4 in einem leicht bogenförmigen Verlauf an, d.h. einerseits beabstandet durch die Stützknaggen 7, die sich an den Zungenschienensteg 8 anlegen - wie in den Fig. 2 und 4 dargestellt - und andererseits mit Anlage der Zungenspitze der Zungenschiene 6 an der Backenschiene 4.

Zur Unterstützung des Weichenstellsystems, um die Zungenschiene 6 in eine von der Backenschiene 4 abliegende Position (Fig. 1) zu bringen oder aus dieser in die Funktionsstellung mit Anlage an den Stützknaggen 7 (Fig. 2) bzw. an der Backenschiene 4 zu verstellen, ist eine Rollvorrichtung 9 vorgesehen.

Die Rollvorrichtung 9 weist eine Halteplatte 10 auf, die zur Positionierung über Langlöcher 11 auf der Schienenunterlagsplatte längs verschiebbar ist und in der eingestellten Endposition fest mit der Schienenunterlagsplatte 1 verbunden, z.B. verschraubt, wird.

An einem über eine Außenseite der Schienenunterlagsplatte 1 und der Weichenschwelle 2 vorkragenden Ende der Halteplatte 10 ist auf einer Achse 12 de Halteplatte 10 schwenkbeweglich ein Rollenträger 13 angeordnet. Der Rollenträger 13 ist als Winkelprofil 14 ausgebildet, dessen horizontal verlaufender Schenkel 15 in einem U-förmigen Zwischenraum 16 eine Rolle 17 aufnimmt, die dort über eine Achse 18 freilaufend gelagert ist. Der vertikal verlaufende Schenkel 19 des Rollenträgers 13 wird von einem Federelement 20 mit permanent anstehender Federkraft beaufschlagt. Der Fig. 4 läßt sich entnehmen, dass der Rollenträger 13 zwischen zwei Weichenschwellen 2, optional zwei Schienenbefestigungspunkten 30 angeordnet ist.

Das Federelement 20 weist ein zylindrisches Gehäuse 21 auf, das eine sich an einem Teller 22 einer Kolbenstange 23 und gegenüberliegend an der Gehäusewand 24 abstützende Spiralfeder 25 einschließt. Die Kolbenstange 23 ragt mit einem verlängerten Ende aus dem Gehäuse 21 hervor und ist durch den vertikalen Schenkel 19 des Rollenträgers 13 und einen an der Halteplatte 10 ausgebildeten Anschlag 26 hindurchgeführt. Auf ein freies Gewindeende 27 der Kolbenstange 23 ist eine Gewindemutter 28 aufgeschraubt.

Durch Lösen oder Anziehen der Gewindemutter 28 lässt sich die Vorspannung der Spiralfeder 25 verändern und somit eine definierte Federkraft einstellen, mit der der Rollenträger 13 und damit die Rolle 17 beaufschlagt wird.

Die Anpassung der Federkraft ermöglicht eine Höhenjustierung der Rolle 17 in Bezug auf die Auflagefläche 5 des Gleitstuhls 3. Das heißt, hiermit wird eingestellt, in welchem Maße der Scheitel der Rolle 17 nach oben hin über die Auflagefläche 5 vorkragt und einhergehend damit der Fuß 29 der Zungenschiene 6 mehr oder minder weit von der Auflagefläche 5 abgehoben wird (vgl. hierzu Fig. 1).

In der anliegenden Stellung nach Fig. 2, in der der Fuß 29 der Zungenschiene 6 auf der Auflagefläche 5 aufliegt, entspannt sich die Spiralfeder 25 und verschwenkt den Rollenträger 13 mit seinem vertikalen Schenkel 19 in Richtung Anschlag 26, wobei dann die Rolle 17 die Zungenschiene 6 mit definierter Federkraft in Richtung auf den Stützknaggen 7 bis zur Anlage drückt. Um diese Funktion zu gewährleisten, hält der vertikale Schenkel 19 immer etwas Abstand zum Anschlag 26 ein.

Werden nun beim Überfahren der Weiche Schwingungen in die Zungenschiene 6 eingeleitet, können diese über das Federelement 20 aufgenommen und gedämpft werden, ohne dass ein Schlagen der Zungenschiene 6 in Bezug auf den Stützknaggen 7 oder die Auflagefläche 5 erfolgt.

### Bezugszeichenliste:

- 1: Schienenunterlagsplatte (Gleitplatte oder Gleitstuhlplatte)
- 2: Weichenschwelle
- 3: Gleitstuhl
- 4: Backenschiene
- 5: Auflagefläche (des Gleitstuhls)
- 6: Zungenschiene
- 7: Stützknagge
- 8: Zungenschienensteg
- 9: Rollvorrichtung
- 10: Halteplatte
- 11: Langloch
- 12: Achse
- 13: Rollenträger
- 14: Winkelprofil (des Rollenträgers)
- 15: horizontaler Schenkel/Horizontalschenkel
- 16: U-förmiger Zwischenraum
- 17: Rolle
- 18: Achse
- 19: vertikaler Schenkel/Vertikalschenkel
- 20: Federelement
- 21: Gehäuse
- 22: Teller der Kolbenstange
- 23: Kolbenstange
- 24: Gehäusewand
- 25: Feder / Spiralfeder
- 26: Anschlag
- 27: Gewindeende
- 28: Gewindemutter
- 29: Zungenschienenfuß
- 30: Schienenbefestigungspunkt

## Patentansprüche

1. Rollvorrichtung (9) für eine einer Backenschiene (4) zugeordnete Zungenschiene (6) einer Weiche, umfassend einen zumindest eine Rolle (17) aufnehmenden Rollenträger (13), der auf einer Schienenunterlagsplatte (1), ausgebildet als Gleitplatte oder Gleitstuhlplatte, über ein Federelement (20) federnd gelagert ist, wobei die Zungenschiene (6) zumindest beim Verstellvorgang auf der Rolle (17) aufliegt und der Rollenträger (13) auf einer mit der Schienenunterlagsplatte (1) verbundenen Halteplatte (10) und um eine Achse (12) der Halteplatte (10) schwenkbar federnd angeordnet ist, wobei das Federelement (20) ein in einem Gehäuse (21) an einem Teller (22) einer Kolbenstange (23) und gegenüberliegend an einer Gehäusewand (24) abgestütztes Federelement (25) aufweist, **dadurch gekennzeichnet,**
**dass** sich der Rollenträger (13) unmittelbar seitlich neben der Schienenunterlagsplatte (1), im eingebauten Zustand zwischen zwei Weichenschwellen (2) oder Schienenbefestigungspunkten (30), befindet, und dass die Kolbenstange (23) durch einen Vertikalschenkel (19) des Rollenträgers (13) und einen unterhalb eines Horizontalschenkels (15) mit Luft zur Rolle (17) an der Halteplatte (10) ausgebildeten Anschlag (26) hindurchgeführt und auf ihr vorkragendes Gewindeende (27) eine Gewindemutter (28) aufgeschraubt ist.

2. Rollvorrichtung nach Anspruch 1,
**dadurch gekennzeichnet,**
**dass** das Federelement (20) an den Rollenträger (13) mit einer voreingestellten, definierten Federkraft angreift.

3. Rollvorrichtung nach Anspruch 1 oder 2,
**dadurch gekennzeichnet,**
**dass** der Rollenträger (13) als Winkelprofil (14) ausgebildet ist, dessen horizontal zur Halteplatte (10) verlaufender Schenkel (15) die Rolle (17) aufnimmt und dessen vertikal nach unten verlaufender Schenkel (19) von dem Federelement (20) beaufschlagt ist.

4. Rollvorrichtung nach einem der Ansprüche 1 bis 3,
**dadurch gekennzeichnet,**
**dass** das Federelement (20) quer zur Backenschiene (4) unterhalb der Zungenschiene (6) vorgesehen ist.

## Claims

1. A rolling device (9) for a switch rail (6) of a pair of points assigned to a stock rail (4) comprising a roller carrier (13) receiving at least one roller (17), which roller carrier is spring-mounted via a spring element (20) on a rail bearing plate (1) configured as a sliding plate or a slide chair plate, wherein the switch rail (6) rests on the roller (17), at least during the adjustment process, and the roller carrier (13) is arranged in a pivotable, spring-mounted manner on a retaining plate (10) connected to the rail bearing plate (1) and about an axis (12) of the retaining plate (10), wherein the spring element (20) has a spring element (25) supported in a housing (21) on a plate (22) of a piston rod (23) and opposite on a housing wall (24),
**characterized in that**
the roller carrier (13) is located immediately to the side next to the rail bearing plate (1) in the installed state between two turnout sleepers (2) or rail fastening points (30),
and that the piston rod (23) is guided through a vertical leg (19) of the roller carrier (13) and a limit stop (26) configured below a horizontal leg (15) with a gap to the roller (17) on the retaining plate (10) and a threaded nut (28) is screwed onto its projecting threaded end (27).

2. The rolling device according to claim 1,
**characterized in that**
the spring element (20) engages with the roller carrier (13) with a preset, defined spring force.

3. The rolling device according to claim 1 or 2,
**characterized in that**
the roller carrier (13) is configured as an angle profile (14), the leg (15) whereof extending horizontally to the retaining plate (10) receives the roller (17) and the vertically downwardly extending leg (19) is acted upon by the spring element (20).

4. The rolling device according to one of claims 1 to 3,
**characterized in that**
the spring element (20) is provided transverse to the stock rail (4) below the switch rail (6).

## Revendications

1. Dispositif de roulement (9) pour une lame d'aiguille (6) d'un aiguillage, laquelle est attribuée à une contre-aiguille (4), comprenant un support de roulettes (13) recevant au moins une roulette (17), lequel est monté de façon élastique par le biais d'un élément élastique (20) sur une plaque d'appui de rail (1) conçue comme une plaque de glissement ou une plaque de coussinet de glissement, la lame d'aiguille (6) s'appliquant sur la roulette (17) au moins pendant le processus de réglage, et le support de roulettes (13) étant monté sur une plaque de maintien (10) reliée à la plaque d'appui de rail (1) de façon à pouvoir pivoter élastiquement autour d'un axe (12) de la plaque de maintien (10), dans lequel l'élément élastique (20) présente un élément élastique (25) s'appuyant sur une assiette (22) d'une tige de piston (23) dans un boîtier (21) et sur une paroi de boîtier (24) du côté opposé,
**caractérisé en ce que**
le support de roulettes (13) est disposé latéralement immédiatement sur le côté de la plaque d'appui de rail (1), entre deux traverses d'aiguillage (2) ou points de fixation de rail (30) dans l'état monté,
et **en ce que** la tige de piston (23) est guidée à travers une branche verticale (19) du support de roulettes (13) et à travers une butée (26) formée en dessous d'une branche horizontale (15) sur la plaque de maintien (10) à une distance de la roulette (17), un écrou fileté (28) étant vissé sur l'extrémité filetée (27) en saillie de celle-ci.

2. Dispositif de roulement selon la revendication 1,
**caractérisé en ce que**
l'élément élastique (20) engage le support de roulettes (13) avec une force de ressort définie préréglée.

3. Dispositif de roulement selon la revendication 1 ou 2,
**caractérisé en ce que**
le support de roulettes (13) est conçu comme un profilé d'angle (14), dont la branche (15) s'étendant horizontalement à la plaque de maintien (10) reçoit la roulette (17) et dont la branche (19) s'étendant verticalement vers le bas est sollicitée par l'élément élastique (20).

4. Dispositif de roulement selon l'une des revendications 1 à 3,
**caractérisé en ce que**
l'élément élastique (20) est disposé en dessous de la lame d'aiguille (6), transversalement à la contre-aiguille (4).
